# FASCICULE DE BREVET EUROPEEN

(11) **EP 0 889 185 B1**
(45) Date de publication et mention de la délivrance du brevet: **31.07.2002**
(21) Numéro de dépôt: 98401416.7
(22) Date de dépôt: 11.06.1998
(51) Int. Cl.: E05B 65/20, E05B 47/00

(54) **Dispositif d'ouverture d'une serrure de vehicule.**
Öffnungsvorrichtung eines Kraftfahrzeugschlosses
Opening device for a motor vehicle lock

(30) Priorité: 04.07.1997 FR 9708498
(43) Date de publication de la demande: 07.01.1999
(73) Titulaire: VALEO SECURITE HABITACLE, 94000 Créteil (FR)
(72) Inventeur: Lefebvre, Jean-Marie, 80580 Epagnette (FR); Roncin, Jean-Michel, 80100 Abbeville (FR); Lasson, Olivier, 80132 Neufmoulin (FR)
(74) Mandataire: Peuscet, Jacques

(56) Documents cités:
- EP-A- 0 389 273
- EP-A- 0 589 158
- DE-A- 4 434 671
- DE-A- 4 446 464
- DE-A- 19 547 727
- US-A- 5 233 849

## Description

L'invention est relative à un dispositif d'ouverture d'une serrure de véhicule, du type comportant un actionneur ou moteur électrique commandé par un organe de commande électrique.

Les serrures de porte, de hayon ou de coffre de véhicule comportent généralement un pêne de fermeture verrouillé par un cliquet de verrouillage. Pour augmenter la résistance à l'effraction des véhicules, la technique évolue vers l'utilisation de serrures entièrement électriques dans lesquelles les commandes mécaniques accessibles ou visibles de l'extérieur du véhicule sont supprimées. Cette évolution résulte de la constatation selon laquelle la superposition de commandes d'ouverture électrique et mécanique n'assure pas une sécurité suffisante contre l'effraction.

Cependant, les serrures entièrement électriques ne permettent pas de vaincre les efforts exceptionnels appliqués à la serrure dans le cas d'une porte ou d'un habitacle faussé ou déformé par des chocs. En effet, en cas d'efforts normaux, l'ouverture de la porte nécessite de vaincre la réaction de joint appliquée au contact entre la gâche et le pêne de la serrure, de l'ordre de 500 N, qui correspond à un effort pouvant être obtenu par des serrures entièrement électriques ; tandis que, en cas d'efforts exceptionnels, l'effort à vaincre peut être de l'ordre de 7 500 N, ce qui correspond à un effort ne pouvant généralement pas être obtenu avec des serrures entièrement électriques qui ne mettent en oeuvre que des moteurs de faible puissance pour tenir compte des impératifs de coût et d'encombrement.

L'invention a pour but de perfectionner les serrures entièrement électriques, notamment les serrures appelées par l'homme du métier "serrures à commande électrique et secours électrique intégré", en permettant l'ouverture du véhicule même en cas d'efforts exceptionnels et en conservant les avantages de sécurité anti-effraction des serrures entièrement électriques.

L'invention a pour objet un dispositif d'ouverture d'une serrure de véhicule, du type comportant un actionneur ou moteur électrique commandé par un organe de commande électrique, caractérisé par le fait que l'organe de commande électrique est conformé pour commander mécaniquement un organe de déblocage agissant directement sur le pêne de la serrure, de manière à débloquer le pêne pour permettre l'ouverture électrique de la serrure en présence d'efforts exceptionnels s'exerçant sur ledit pêne.

Selon d'autres caractéristiques de l'invention :
- l'organe de déblocage comporte une extrémité coulissante exerçant une poussée sur une conformation du pêne ;
- l'extrémité de l'organe de déblocage est conformée pour coulisser dans deux sens de coulissement, dont le premier correspond à un rapprochement vers le pêne et le second correspond à un éloignement à partir du pêne après déblocage ;
- l'organe de commande électrique est actionnable selon deux modes de fonctionnement complémentaires, dont le premier correspond à une commande électrique de la serrure en présence d'efforts normaux et dont le deuxième correspond à une commande mécanique de l'organe de déblocage, en présence d'efforts exceptionnels, suivie d'une commande électrique de la serrure ;
- ledit premier mode de fonctionnement est obtenu par une course faible d'actionnement de l'organe de commande électrique et ledit deuxième mode de fonctionnement est obtenu par une course longue d'actionnement de l'organe de commande électrique ;
- l'organe de déblocage comporte au moins deux leviers articulés, à la manière d'une genouillère, en un point d'articulation dont le déplacement est commandé mécaniquement ;
- la commande mécanique du déplacement de la genouillère est une commande par liaison souple, en particulier par câble ;
- la conformation du pêne est une conformation prismatique ;
- la conformation du pêne vient de matière d'une seule pièce avec le pêne ;
- la conformation du pêne correspond à un évidement du pêne ou à une pièce rapportée fixée par un évidement du pêne.

L'invention sera mieux comprise grâce à la description qui va suivre donnée à titre d'exemple non limitatif en se référant au dessin annexé.

Sur ce dessin :
- la figure 1 représente schématiquement une vue en perspective d'un dispositif selon l'invention ;
- la figure 2 représente schématiquement une vue partielle en perspective de la serrure de la figure 1 dans une position de déblocage.

Sur la figure 1, on voit qu'un dispositif selon l'invention comporte un actionneur ou moteur électrique non représenté apte à déplacer un cliquet de verrouillage 1 coopérant avec un pêne 2. Le cliquet 1 comporte un bec de verrouillage la apte à retenir en position des crans du cliquet, tels que le cran 2a correspondant à la fermeture d'une porte, d'un hayon ou coffre de véhicule. L'actionneur ou moteur électrique non représenté doit vaincre un effort produit au contact du bec la et du cran 2a pour déverrouiller la serrure du véhicule. Dans le cas d'un effort normal de déverrouillage, de l'ordre de 500 N, le cliquet de verrouillage 1 pivote vers le bas autour de l'axe 1b, ce qui libère le pivotement du pêne 2 autour de l'axe 2b et permet donc l'ouverture de la porte ou, plus généralement, de l'ouvrant associé à la serrure. Les axes 1b et 2b sont des axes matériels schématisés par des axes géométriques en traits interrompus, et ces axes matériels 1b, 2b, sont solidaires du support 3 de montage de la serrure sur l'ouvrant du véhicule, ce montage étant effectué par exemple au moyen de vis passant par les ouvertures 4a et 4b du support 3.

L'actionneur ou moteur électrique non représenté du pêne 1 est commandé par un organe de commande électrique 5, qui comporte un interrupteur ou un moyen électrique d'émission d'un signal de commande d'un circuit d'ouverture ou de fermeture et une commande manuelle actionnable suivant deux modes de fonctionnement. Le premier mode de fonctionnement correspond à une commande électrique de la serrure en présence d'efforts normaux d'ouverture de l'ordre de 500 N. Le deuxième mode de fonctionnement correspond à une commande mécanique d'un organe de déblocage, en présence d'efforts exceptionnels de l'ordre de 7 500 N, suivie d'une commande électrique de la serrure. L'organe 5 comporte une palette Sa sur laquelle s'exerce l'action de l'utilisateur.

De préférence, le premier mode de fonctionnement est obtenu par une course faible d'actionnement de l'organe électrique de commande, par exemple par une faible levée de la palette Sa, et le deuxième mode de fonctionnement est obtenu par une course longue de l'organe électrique de commande, par exemple par une levée importante de la palette 5a.

L'invention n'est pas limitée à la levée d'une palette Sa, mais s'étend également à des courses différentes d'un autre organe de commande manuelle, par exemple au moyen d'une clé ou d'un organe rotatif.

Selon l'invention, l'organe électrique de commande 5 est conformé pour commander mécaniquement un organe 6 de déblocage agissant directement sur le pêne 2 de la serrure, de manière à débloquer le pêne 2 en présence d'efforts exceptionnels pour permettre l'ouverture électrique de la serrure. L'organe de déblocage 6 comporte une extrémité coulissante 6a exerçant une poussée sur une conformation 7 du pêne 2.

Sur la réalisation représentée, l'organe de déblocage 6 comporte au moins deux leviers 6b, 6c articulés entre eux en un point d'articulation 6d, dont le déplacement est commandé mécaniquement. Le levier 6c est articulé à une de ses extrémités sur un axe solidaire du support 3 et à son autre extrémité en 6d avec le levier 6b ; ce levier 6b est articulé avec un coulisseau 6a, de manière à commander un coulissement du coulisseau 6a selon deux sens de coulissement, dont le premier est en direction du pêne 2 et le second correspond à la direction opposée, en retrait par rapport au pêne 2.

L'organe de déblocage 6 fonctionne à la manière d'une genouillère dont le point d'articulation 6d est déplacé à l'aide d'une commande mécanique, qui est une commande par un câble 8. La commande par câble 8 est une commande de type connu à rappel élastique et à gaine 9, montée entre le support 3 et l'organe de commande électrique 5.

Le pêne 2 comporte, en un point opposé au cran de retenue 2a par rapport à l'axe 2b, une conformation 7. La conformation 7 est avantageusement une conformation prismatique présentant un plan ou une surface de poussée propre à recevoir la poussée de l'extrémité coulissante du coulisseau 6a. La conformation 7 est venue de matière d'une seule pièce avec le pêne 2, mais pourrait également correspondre à un évidement du pêne, ou à une pièce rapportée fixée à un évidement du pêne 2.

Sur la figure 2, le dispositif est représenté partiellement dans une position correspondant au déblocage du pêne 2. Dans cette position, le coulisseau 6a appuie sur la conformation 7 du pêne 2 et produit un effort de déblocage permettant de vaincre des efforts exceptionnels. La poussée du coulisseau 6a sur le prisme 7 correspond à un effort important qui provoque un léger pivotement du pêne 2 autour de l'axe 2b et un déblocage du contact entre le bec de verrouillage la du cliquet 1 et le cran de retenue 2a du pêne 2. Le déblocage est suffisant pour vaincre les efforts exceptionnels, mais ne provoque pas le déverrouillage et donc l'ouverture de la serrure. L'annulation des efforts exceptionnels permet le déverrouillage et l'ouverture électrique de la serrure par l'actionneur ou le moteur électrique non représenté et connu en soi.

Pour permettre cette ouverture électrique, après avoir provoqué le déblocage du contact entre le cliquet de verrouillage et le pêne de la serrure, la genouillère 6 provoque le retrait du coulisseau 6a lors du passage des leviers 6b et 6c dans la position représentée en traits interrompus sur la figure 2.

L'organe de déblocage 6 assure ainsi une assistance mécanique de décompression du système pêne/cliquet lors de la présence d'efforts exceptionnels mais ne participe pas à l'ouverture électrique de la porte : les avantages de sécurité anti-effraction des serrures entièrement électriques sont, par conséquent, entièrement conservés par la présente invention.

En effet, la traction exercée par l'actionneur électrique non représenté sur le cliquet de verrouillage 1 et symbolisée par la flèche F correspond à un effort modéré pouvant toujours être obtenu par une commande et un actionnement entièrement électriques, dès que le contact entre pêne et cliquet est débloqué par l'organe 6 de déblocage.

Dans ce mode préféré de réalisation de l'invention, on prévoit que le pivotement du pêne 2 résultant de l'action de l'organe de déblocage 6 est suffisant pour rompre le contact entre pêne et cliquet, ce qui assure, dans tous les cas, la libération du cliquet et permet sa traction vers le bas par un actionneur électrique exerçant la force F pour déverrouiller et ouvrir la serrure de la porte, du hayon ou du coffre de véhicule.

L'invention décrite en référence à un mode de réalisation particulier n'y est nullement limitée et couvre, au contraire, toutes modifications de forme et toutes variantes de réalisation de l'invention, dans lesquelles une commande mécanique d'un organe de déblocage annule les efforts exceptionnels et libère l'ouverture entièrement électrique de la serrure de véhicule.

## Revendications

1. Dispositif d'ouverture d'une serrure de véhicule, du type comportant un actionneur ou moteur électrique commandé par un organe (5) de commande électrique, **caractérisé par le fait que** l'organe (5) de commande électrique est conformé pour commander mécaniquement un organe (6) de déblocage agissant directement sur le pêne (2) de la serrure, de manière à débloquer le pêne (2) pour permettre l'ouverture électrique de la serrure en présence d'efforts exceptionnels s'exerçant sur ledit pêne.

2. Dispositif selon la revendication 1, **caractérisé par le fait que** l'organe (6) de déblocage comporte une extrémité coulissante (6a) exerçant une poussée sur une conformation (7) du pêne (2).

3. Dispositif selon la revendication 2, **caractérisé par le fait que** l'extrémité de l'organe de déblocage (6) est conformée pour coulisser dans deux sens de coulissement, dont le premier correspond à un rapprochement vers le pêne (2) et le second correspond à un éloignement à partir du pêne (2) après déblocage.

4. Dispositif selon l'une des revendications 1 à 3, **caractérisé par le fait que** l'organe (5) de commande électrique est actionnable selon deux modes de fonctionnement complémentaires, dont le premier correspond à une simple commande électrique de la serrure en présence d'efforts normaux et dont le deuxième correspond à une commande mécanique de l'organe (6) de déblocage, en présence d'efforts exceptionnels, suivie d'une commande électrique de la serrure.

5. Dispositif selon la revendication 4, **caractérisé par le fait que** ledit premier mode de fonctionnement est obtenu par une course faible d'actionnement de l'organe (5) de commande électrique et ledit deuxième mode de fonctionnement est obtenu par une course longue d'actionnement de l'organe (5) de commande électrique.

6. Dispositif selon l'une des revendications 1 à 5, **caractérisé par le fait que** l'organe (6) de déblocage comporte au moins deux leviers (6b, 6c) articulés, à la manière d'une genouillère, en un point d'articulation (6d) dont le déplacement est commandé mécaniquement.

7. Dispositif selon la revendication 6, **caractérisé par le fait que** la commande mécanique du déplacement de la genouillère est une commande par une liaison souple (8).

8. Dispositif selon la revendication 2, **caractérisé en ce que** la conformation (7) du pêne (2) est une conformation prismatique.

9. Dispositif selon la revendication 2, **caractérisé en ce que** la conformation (7) du pêne (2) vient de matière d'une seule pièce avec le pêne (2).

10. Dispositif selon la revendication 2, **caractérisé en ce que** la conformation (7) du pêne (2) correspond à un évidement du pêne (2) ou à une pièce rapportée fixée par un évidement du pêne (2).

## Patentansprüche

1. Öffnungsvorrichtung eines Kraftfahrzeugschlosses, die ein Stellglied oder einen Elektromotor umfaßt, das bzw. der durch ein elektrisches Betätigungsorgan (5) betätigt wird, **dadurch gekennzeichnet, daß** das elektrische Betätigungsorgan (5) ausgebildet ist, um ein Freigabeorgan (6) mechanisch zu betätigen, das direkt auf den Riegel (2) des Schlosses einwirkt, so daß der Riegel (2) freigegeben wird, um das elektrische Öffnen des Schlosses bei Vorhandensein von auf den besagten Riegel ausgeübten außergewöhnlichen Beanspruchungen zu ermöglichen.

2. Vorrichtung nach Anspruch 1, **dadurch gekennzeichnet, daß** das Freigabeorgan (6) ein gleitend verschiebbares Ende (6a) umfaßt, das einen Druck auf eine Ausbildung (7) des Riegels (2) ausübt.

3. Vorrichtung nach Anspruch 2, **dadurch gekennzeichnet, daß** das Ende des Freigabeorgans (6) ausgebildet ist, um sich in zwei Verschieberichtungen gleitend zu verschieben, deren erste einer Annäherung an den Riegel (2) und deren zweite einer Entfernung vom Riegel (2) nach der Freigabe entspricht.

4. Vorrichtung nach einem der Ansprüche 1 bis 3, **dadurch gekennzeichnet, daß** das elektrische Betätigungsorgan (5) nach zwei komplementären Funktionsweisen betätigbar ist, deren erste einer einfachen elektrischen Betätigung des Schlosses bei Vorhandensein von normalen Beanspruchungen entspricht und deren zweite einer mechanischen Betätigung des Freigabeorgans (6) bei Vorhandensein von außergewöhnlichen Beanspruchungen, gefolgt von einer elektrischen Betätigung des Schlosses, entspricht.

5. Vorrichtung nach Anspruch 4, **dadurch gekennzeichnet , daß** die besagte erste Funktionsweise durch einen geringen Stellweg des elektrischen Betätigungsorgans (5) herbeigeführt wird und die besagte zweite Funktionsweise durch einen langen Stellweg des elektrischen Betätigungsorgans (5) herbeigeführt wird.

6. Vorrichtung nach einem der Ansprüche 1 bis 5, **dadurch gekennzeichnet, daß** das Freigabeorgan (6) wenigstens zwei Hebel (6a, 6b) umfaßt, die in der Art eines Kniehebels an einer Gelenkstelle (6d) angelenkt sind, deren Verschiebung mechanisch betätigt wird.

7. Vorrichtung nach Anspruch 6, **dadurch gekennzeichnet, daß** die mechanische Betätigung der Verschiebung des Kniehebels eine Betätigung durch eine biegsame Verbindung (8) ist.

8. Vorrichtung nach Anspruch 2, **dadurch gekennzeichnet, daß** die Ausbildung (7) des Riegels (2) eine prismenförmige Ausbildung ist.

9. Vorrichtung nach Anspruch 2, **dadurch gekennzeichnet, daß** die Ausbildung (7) des Riegels (2) einstückig mit dem Riegel (2) ausgeführt ist.

10. Vorrichtung nach Anspruch 2, **dadurch gekennzeichnet, daß** die Ausbildung (7) des Riegels (2) einer Ausnehmung des Riegels (2) oder einem angefügten Teil entspricht, das durch eine Ausnehmung (2) des Riegels befestigt ist.

## Claims

1. Device for opening a vehicle lock, of the type comprising an actuator or electric motor operated by an electric operating member (5), **characterized in that** the electric operating member (5) is shaped to mechanically operate an unblocking member (6) acting directly on the lock bolt (2) of the lock, so as to unblock the lock bolt (2) to allow the lock to be opened electrically when exceptional forces are exerted on the said lock bolt.

2. Device according to Claim 1, **characterized in that** the unblocking member (6) comprises a sliding end (6a) exerting thrust on a shaping (7) of the lock bolt (2).

3. Device according to Claim 2, **characterized in that** the end of the unblocking member (6) is shaped to slide in both directions of sliding, the first of which corresponds to it moving towards the lock bolt (2) and the second of which corresponds to it moving away from the lock bolt (2) after unblocking.

4. Device according to one of Claims 1 to 3, **characterized in that** the electric operating member (5) can be actuated in two complementary modes of operation, the first of which corresponds to simple electrical operation of the lock in the presence of normal forces and the second of which corresponds to mechanical operation of the unblocking member (6) in the presence of exceptional forces, followed by electrical operation of the lock.

5. Device according to Claim 4, **characterized in that** the said first mode of operation is obtained by a short actuating travel of the electric operating member (5) and the said second mode of operation is obtained by a long actuating travel of the electrical operating member (5).

6. Device according to one of Claims 1 to 5, **characterized in that** the unblocking member (6) comprises at least two levers (6b, 6c) articulated, in the manner of a latch lock lever, at an articulation point (6d) the movement of which is brought about mechanically.

7. Device according to Claim 6, **characterized in that** the mechanically-instigated movement of the latch lock lever is brought about by a flexible link (8).

8. Device according to Claim 2, **characterized in that** the shaping (7) of the lock bolt (2) is a prismatic shaping.

9. Device according to Claim 2, **characterized in that** the shaping (7) of the lock bolt (2) is formed as an integral part of the lock bolt (2).

10. Device according to Claim 2, **characterized in that** the shaping (7) of the lock bolt (2) corresponds to a recess of the lock bolt (2) or to an attached part fixed by a recess of the lock bolt (2).
